# EUROPÄISCHE PATENTSCHRIFT

(11) **EP 1 359 276 B1**
(45) Veröffentlichungstag und Bekanntmachung des Hinweises auf die Patenterteilung: **22.04.2009**
(21) Anmeldenummer: 03009520.2
(22) Anmeldetag: 28.04.2003
(51) Int. Cl.: E05D 15/06, E06B 5/16, E06B 7/16

(54) **Feuerhemmende, rauchdichte Schiebetür**
Fire retardant and smoke-tight sliding door
Porte coulissante ignifugée et étanche à la fumée

(30) Priorität: 29.04.2002 DE 20206749 U
(43) Veröffentlichungstag der Anmeldung: 05.11.2003
(73) Patentinhaber: Nübel, Thorsten, 26871 Aschendorf (DE); Nübel, Dorothea, 26871 Aschendorf (DE)
(72) Erfinder: Nübel, Thorsten, 26871 Aschendorf (DE); Nübel, Dorothea, 26871 Aschendorf (DE)
(74) Vertreter: Brandt, Detlef

(56) Entgegenhaltungen:
- EP-A- 0 343 351
- EP-A- 0 666 403
- DE-A- 19 753 132
- DE-A1- 2 938 727
- DE-U1- 7 610 090
- FR-A- 2 698 547
- GB-A- 398 489
- US-A- 4 217 731

## Beschreibung

Die Erfindung betrifft eine feuerhemmende, rauchdichte Schiebetür nach dem Oberbegriff des Patentanspruches 1.

Eine feuerhemmende, rauchdichte Schiebetür, die mindestens ein entlang einer Ebene bewegbares Türblatt aus feuerresistentem Glas aufweist, geht beispielsweise aus der EP 0 666 403 A1 hervor. Die in dieser Druckschrift offenbarte Schiebetür ist mit einer Einfassung für das Glas ausgestattet und verfügt über eine Transportvorrichtung. Die Transportvorrichtung besteht aus wenigstens einem wandfest montierten Laufprofil und mindestens einem mit der Einfassung des Glases verbundenen Tragelement, wobei an dem Tragelement wenigstens eine Achse mit einer drehbar darauf gelagerten Transportrolle mit einer Lauffläche aus Kunststoff befestigt ist. Die Schiebetür ist innerhalb einer Rahmenkonstruktion aufgenommen. In einem Brandfall wird eine bewusst herbeigeführte Zerstörung der Transportvorrichtung genutzt, um ein Absinken der Schiebetürflügel in vertikaler Richtung, also in Richtung der Schiebetürebene zu bewirken, sodass dadurch eine Rauchdichte der Schiebetür erreicht wird. Hierzu wird die Transportvorrichtung aus einem niedrigschmelzenden Kunststoffmaterial hergestellt. In den Rahmenprofilen sind zur Verbesserung der Rauchdichte Materialien eingebracht, die bei ihrer Erhitzung aufschäumen. Ein wesentlicher Nachteil bei der aus dieser Druckschrift bekannten Lösung besteht jedoch darin, dass die einmal abgesunkene Schiebetür nicht mehr bewegt werden kann. Eine derartig blockierte Schiebetür wäre beispielsweise nicht in Bereichen einsetzbar, in denen damit die Evakuierung von Personen gefährdet wäre. Hier muss für Notfälle zumindest bedingt eine Fluchtmöglichkeit bestehen bleiben.

Die in der EP 0 666 403 A1 beschriebenen Transportrollen der Transportvorrichtung bestehen aus Kunststoff und haben sehr gute Laufeigenschaften. So sind mit derartigen Rollen ohne weiteres mehr als eine Million Bewegungszyklen einer Schiebetür realisierbar, was insbesondere beim Einsatz der Transportrollen an Schiebetüren für öffentliche Bereiche mit einer hohen Frequentierung vorteilhaft ist. Hier lassen sich Transportrollen aus Kunststoff deshalb besser einsetzen, als Stahlrollen, mit denen sich circa nur zweihunderttausend Bewegungszyklen erreichen lassen und die zudem aufgrund ihrer Laufgeräusche nachteilig sind.

Wie bereits ausgeführt wurde, besteht jedoch der Nachteil der Kunststoffrollen darin, dass sie bei hohen Temperaturen, wie sie in einem Brandfall auftreten, schmelzen. Eine derart ausgestattete Schiebetür wäre nicht mehr funktionstüchtig. Heutige Schiebetüren müssen aber Brandschutzqualitäten wie T30 und höher erfüllen, was mit einer bekannten Schiebetür mit Transportrollen aus Kunststoff nicht möglich wäre.

Aus der DE 197 53 132 A1 geht eine feuerhemmende, rauchdichte Schiebetür hervor, die mindestens ein entlang einer Ebene bewegbares Türblatt aufweist, welches in einer Einfassung aufgenommen sein kann.

Ferner wird eine Transportvorrichtung offenbart, die aus einem Laufprofil besteht, das gleichfalls als Tragelement ausgebildet ist. Auf dem Laufprofil rollen um Achsen drehbar gelagerte Transportrollen ab.
Nachteilig bei dieser Ausführung ist jedoch, dass durch die in die Schiebetür eingebrachten aufschäumenden Werkstoffe die Gefahr einer Blockierung der Tür im Brandfall besteht, sodass in diesem Fall eine Notlauffunktion nicht gewährleistet wäre. Die Schiebetürflügel sind daher im Notfall nur durch Druck und Drehung um ihre Schwenkachse zu öffnen und folglich als Panikfluchttüren ausgebildet. Das gesamte Schiebetürsystem erfordert ferner eine Vielzahl unterschiedlicher Bauteile und ist somit kostenintensiv.

Aus der EP 0 343 351 A1 ist ferner eine Schiebetür bekannt, die ein bewegbares Türblatt sowie eine Transportvorrichtung aufweist, wobei die Transportvorrichtung aus wenigstens einem wandfest montierten Laufprofil und mindestens einem mit der Tür verbundenen Tragelement besteht und das Tragelement eine Achse mit einer drehbar darauf gelagerten Transportrolle aufweist, deren Kern aus feuerresistentem Material und deren Lauffläche aus Kunststoff besteht. Nachteilig bei dieser Lösung ist jedoch, dass zur Realisierung einer Notlauffunktion nach dem durch einen Brand verursachten Abschmelzen der Kunststoff-Lauffläche ein zusätzliches Rollensystem, bestehend aus einem Kugellager zum Einsatz kommt. Der Aufwand für die Fertigung und die Montage einer derartigen Schiebetür ist dadurch erheblich.

Der Erfindung liegt die Aufgabe zu Grunde, eine feuerhemmende, rauchdichte Schiebetür bereit zu stellen, die neben einem laufruhigen Betrieb eine hohe Lebensdauer erwarten lässt und darüber hinaus rauchdicht und zumindest im Brandfall begrenzt funktionsfähig ist beziehungsweise eine Notfallevakuierung ermöglicht.

Die Erfindung löst diese Aufgabenstellung für eine feuerhemmende, rauchdichte Schiebetür nach dem Oberbegriff des Patentanspruches 1 mit dessen kennzeichnenden Merkmalen.

Weitere Ausgestaltungen der Erfindung sind Gegenstand der Unteransprüche.

So wird erfingdungsgemäß vorgeschlagen, eine feuerhemmende, rauchdichte Schiebetür, die mindestens ein entlang einer Ebene bewegbares Türblatt aus feuerresistentem Glas, das in einer Einfassung aufgenommen ist, sowie eine Transportvorrichtung aufweist, wobei die Transportvorrichtung aus wenigstens einem wandfest montierten Laufprofil und mindestens einem mit der Einfassung verbundenen Tragelement besteht und jedes Tragelement wenigstens eine Achse mit einer drehbar darauf gelagerten Transportrolle mit einer Lauffläche aus Kunststoff und einem Kern aus feuerresistentem Material aufweist, dahingehend weiterzubilden, dass die Lauffläche der Transportrolle beidseitig durch je eine Scheibe begrenzt ist, wobei die Scheiben auch nach einem durch einen Brand verursachten Abschmelzen des Kunststoffes der Lauffläche zusammen mit dem Kern der Transportrolle ein Fangsystem bilden, um unter Bildung einer Lauffläche für das Laufprofil weiterhin eine Notlauffunktion der Schiebetür zu gewährleisten.

Durch eine derartige Gestaltung kann die Transportrolle eine lange Lebensdauer aufweisen und dabei trotzdem beste Laufeigenschaften sowie im Brandfall eine Sicherheitsfunktion gewährleisten. So verfügt die Transportrolle über eine Lauffläche aus Kunststoff, der zwar oberhalb einer Grenztemperatur schmilzt, jedoch kann die Transportrolle die Funktion der Schiebetür zumindest begrenzt aufrecht erhalten, weil ihr Kern aus einem höherfesten, feuerresistenten Material besteht. Somit lassen sich mit einer erfindungsgemäßen Lösung erstmals Schiebetüren auch für einen brandgefährdeten Bereich, also als Brandschutztüren einsetzen. Die Lösung ist sehr einfach und kann damit auch für bereits existierende Systeme zur Nachrüstung verwendet werden.

Da durch das Abschmelzen des Kunststoffes der Lauffläche bei einem Brand lediglich der Kern der Transportrolle übrig bleibt, muss dieser auf dem entsprechend zugeordneten Laufprofil entlang rollen. Dies kann einerseits erreicht werden, indem der Kern selbst mit einer Laufflächengeometrie ausgestattet wird.

Andererseits ist es auch möglich, dass eine erfindungsgemäße Transportrolle für eine feuerhemmende, rauchdichte Schiebetür beispielsweise durch zwei beidseitig der Lauffläche der Transportrolle angeordnete Scheiben seitlich begrenzt ist. Diese Scheiben bilden nach dem Abschmelzen des Kunststoffes eine Art Fangsystem und gewährleisten weiterhin die Führung der Rolle auf dem Laufprofil. Die Scheiben tragen somit zusätzlich dazu bei, ein Notlaufsystem einer erfindungsgemäßen feuerhemmenden, rauchdichten Schiebetür zu gewährleisten.

Gemäß einer Ausgestaltung der Erfindung wird vorgeschlagen, den Kern der Transportrolle beispielsweise aus Keramik, Asbest oder Metall herzustellen. Sofern Metall zum Einsatz kommen soll, wird vorzugsweise ein Stahlkern innerhalb der Transportrolle von Vorteil sein.

Vorzugsweise werden die Scheiben aus metallischen Materialien hergestellt. Jedoch sind selbstverständlich auch andere Werkstoffe wie beispielsweise Keramiken verwendbar. Jedoch liegt auch eine Kombination der zuvor beschriebenen Ausführungen im Sinne der Erfindung. Demnach würde der Kern mit einer Laufflächengeometrie ausgestattet sein und die Transportrolle an ihren Außenseiten je eine Scheibe aufweisen.

Gemäß einer Weiterbildung der Erfindung wird darüber hinaus zur Optimierung der Rauchdichte einer erfindungsgemäßen feuerhemmenden, rauchdichten Schiebetür vorgeschlagen, dass die Schiebetür oberhalb und unterhalb ihres Türblattes, also oberhalb und unterhalb des sichtbaren, lichten Bereiches, eine rauchdichte Gleitdichtung aufweist. Gleitdichtungen sind deshalb von entscheidendem Vorteil, weil hierdurch die Funktion der Schiebetür nahezu unbeeinflusst bleibt. Sie bieten dem Normalbetrieb der Schiebetür einen sehr geringen Gegenwiderstand und laufen geräusch- und reibungsarm.

Während eines Brandes sollte eine erfindungsgemäße feuerhemmende, rauchdichte Schiebetür nach dem Abschmelzen der Lauffläche der Transportrolle um einen geringen Betrag, also beispielsweise zwischen 4 und 8 mm abgesenkt werden, um nach wie vor die Funktion der Schiebetür zu ermöglichen. Bevorzugt wird eine Absenkung um 6 mm.

Die lange Lebensdauer der Transportvorrichtung der Schiebetür kann dadurch verbessert werden, dass die Transportrollen kugelgelagert sind.

Bevorzugte Ausführungsformen einer erfindungsgemäßen feuerhemmenden, rauchdichten Schiebetür werden nachfolgend unter Bezugnahme auf die zugehörigen Zeichnungen näher erläutert.

Es zeigen:
- Figur 1:: einen Schnitt durch eine erfindungsgemäße Transportvorrichtung
und
Figuren 2 bis 6 sowie Figur 9 jeweils beispielhaft verschiedene Lösungen, die jedoch nicht zur Erfindung gehören.

So zeigen:
- Figuren 2 bis 6:: ausschnittsweise einen Schnitt durch die Unterseite verschiedener Ausführungen des Dichtungsbereiches von Schiebetüren,
- Figur 7:: ausschnittsweise eine geöffnete Schiebetür,
- Figur 8:: ausschnittsweise eine geschlossene Schiebetür,
- Figur 9:: eine Schiebetür mit beidseitig je einer Flügeltür.

In der Figur 1 ist ausschnittsweise und im Schnitt eine insgesamt mit 3 bezeichnete Transportvorrichtung für eine Schiebetür in feuerfester und rauchdichter Ausführung dargestellt. Diese Transportvorrichtung 3 besteht aus einem Laufprofil 4, das wandfest montiert ist. Auf dem Laufprofil 4 rollt eine Transportrolle 7 mit ihrer Lauffläche 8 aus Kunststoff ab. Der Kern 9 der Transportrolle 7 wird durch einen Stahlkern gebildet. Innerhalb des Stahlkerns 9 dient eine Achse 6 als Lagerachse der Transportrolle 7. Die Achse 6 ist mit einem Tragelement 5 verbunden. Das Tragelement 5 dient gleichzeitig der Aufnahme des Türblattes 1. Die Verbindung zwischen Türblatt 1 und Tragelement 5 wird durch eine Einfassung 2 gebildet. Die Einfassung 2 fasst die hier mehrglasig ausgeführte Schiebetür in der Art eines Rahmens ringsumlaufend ein.

Unterhalb des Laufprofils 4 weist die Transportvorrichtung 3 ferner eine Aushebevorrichtung 23 auf, die ein unerwünschtes Abheben der Transportrolle 7 von dem Laufprofil 4 verhindert.

Die Transportrolle 7 verfügt beidseitig der Lauffläche 8 über je eine Scheibe 10 beziehungsweise 11, die auch nach dem durch einen Brand verursachten Abschmelzen des Kunststoffes der Lauffläche 8 ein Fangsystem bilden und zusammen mit dem Kern 9 der Transportrolle 7 weiterhin eine Notlauffunktion der Schiebetür gewährleisten, sodass ggf. zu evakuierende Personen durch die Schiebetür hindurch gebracht werden können.

In der Figur 2 ist die Unterseite einer Schiebetürausführung in feuerhemmender, rauchdichter Gestaltung dargestellt. Auch hier kommt ein Verbundglassystem aus zwei Glasscheiben zum Einsatz, die zusammen ein Türblatt 1 bilden. Dieses ist in einer Einfassung 2 aufgenommen. Die Einfassung 2 geht hier in einen Bereich über, der als Dichtlippe 13 fungiert. An dieser Dichtlippe 13 kommt bei geschlossener Schiebetür ein Dichtprofil 14 zur Anlage, welches in einer Mulde 24 unterhalb der Flurebene 17 angeordnet ist. Das Dichtprofil 14 ist somit im Normalbetrieb der Schiebetür außerhalb des sichtbaren Bereiches angeordnet. Zur optischen Abdeckung dieses Dichtprofils 14 dient eine Abdeckplatte 28 im Fußbodenbereich dieser Schiebetür.

In den Figuren 3 und 4 ist eine weitere Ausführung einer Gleitdichtung 12 gezeigt, wie sie in vertikaler Bauart hergestellt werden kann. Die Figur 3 veranschaulicht den geschlossenen und die Figur 4 den geöffneten Zustand der Schiebetür.

Die Einfassung 2 der in den Figuren 3 und 4 gezeigten Schiebetür geht etwa mittig des Türblattes 1 in die Dichtlippe 13 über. Diese Dichtlippe ist, wie dies aus der Figur 3 ersichtlich wird, zwischen zwei Einzeldichtprofilen 15 und 16 gleitend und dichtend aufgenommen und auch geführt.

Das Dichtprofil 14 weist eine in Schließrichtung der Schiebetür ansteigende Kontur auf. Die Kontur der Dichtlippe 13 der Schiebetür verläuft hierzu gegensinnig, was aus den Schnittdarstellungen der Figuren 3 und 4 erkennbar ist und zu einer wachsenden Überdeckung der Dichtungen führt, die proportional zum während des Schließens der Schiebetür zurückgelegten Weg ist.

Auch bei den Ausführungen der Figuren 3 und 4 sind die Dichtprofile 14 in einer Mulde 24 außerhalb des sichtbaren Bereiches angeordnet. Zur Abdeckung dient eine Abdeckplatte 28. Die Dichtprofile 14 sind somit unterhalb der Flurebene 17 eingelassen.

Eine andere Ausführung der rauchdichten Gestaltung einer feuerhemmenden Schiebetür geht aus den Figuren 5 und 6 hervor. Hier ist eine horizontale Gleitdichtung 12 dargestellt. Das aus zwei einzelnen Glasscheiben bestehende Türblatt 1 der Schiebetür ist in einer Einfassung 2 aufgenommen. Die Einfassung 2 geht in eine Dichtlippe 13 über, die bis unterhalb der Flurebene 17 zunächst vertikal verläuft und innerhalb der Mulde 24 in einen winklig abragenden Bereich übergeht, dessen Verlauf hier nahezu horizontal ist. Die Dichtlippe 13 gleitet zur Realisierung ihrer Dichtfunktion zwischen zwei Einzelprofildichtungen 15 und 16, die gemeinsam das Dichtprofil 14 bilden.

In der Figur 5 ist der geschlossene Zustand einer Schiebetür gezeigt, während die Figur 6 den geöffneten Zustand darstellt. Auch hier weisen die Dichtlippe 13 und das Dichtprofil 14 eine gegensinnig ansteigende Kontur auf, sodass mit dem Schließen der Schiebetür auch die Überdeckung der Dichtflächen zunimmt.

In den Figuren 7 und 8 ist noch einmal eine vergrößerte Darstellung einer Gleitdichtung 12, wie sie bereits in den Figuren 3 und 4 erläutert wurde, dargestellt. Diese als Vertikaldichtung bezeichnete Dichtung für eine feuerhemmende, rauchdichte Schiebetür, besteht aus einem Türblatt 1, das in einer Einfassung 2 aufgenommen ist. Die Einfassung 2 geht in eine unterhalb der Flurebene 17 vorhandene Dichtlippe 13 über. Die Außenkante 19 der Dichtlippe 13 wächst in Schließrichtung der Schiebetür gesehen in ihrer geometrischen Höhe. Die Schiebetürkonstruktion ist insgesamt Bestandteil eines Rahmens 25, der in den Figuren 7 und 8 nur andeutungsweise gezeigt wird. Innerhalb der Mulde 24 ist unterhalb der Flurebene 17 ein korrespondierendes Dichtprofil 14 angeordnet. Dieses Dichtprofil 14 weist eine in Schließrichtung der Schiebetür ansteigende Außenkante 18 auf. Somit verfügt es über eine rampenartige Gestalt. Das Dichtprofil 14 kann auch hierbei aus zwei Einzeldichtprofilen 15 und 16 bestehen.

Eine zusätzliche Rauchdichtheit kann mit innerhalb des Rahmens vorgesehenen, aufschäumenden Materialien erreicht werden, die gezielt zum Aufschäumen gebracht werden oder durch die Erhitzung in Folge des Brandes selbsttätig aufschäumen. Als Material hierfür eignet sich beispielsweise Promaseal, wie es von anderen Brandschutztüren her bereits bekannt ist.

Die Figur 9 zeigt darüber hinaus eine weitere Ausführungsform einer Schiebetür. Hier ist seitlich neben der Schiebetür je eine Flügeltür 29, 30 im Rahmen 25 der Schiebetür untergebracht, die einen zusätzlichen Rettungsweg eröffnet, sofern dies notwendig werden sollte. Die Flügeltüren 29, 30 sind um Gelenke 31 schwenkbar in dem Rahmen 25 aufgenommen und solange sie nicht benutzt werden, durch in der Figur 10 nicht gezeigte Sollbruchstellen fest mit dem Rahmen 25 verbunden.

### Bezugszeichenliste:

- 1: Türblatt
- 2: Einfassung
- 3: Transportvorrichtung
- 4: Laufprofil
- 5: Tragelement
- 6: Achse
- 7: Transportrolle
- 8: Lauffläche
- 9: Kern
- 10: Scheibe
- 11: Scheibe
- 12: Gleitdichtung
- 13: Dichtlippe
- 14: Dichtprofil
- 15: Einzeldichtprofil
- 16: Einzeldichtprofil
- 17: Flurebene
- 18: Außenkante
- 19: Außenkante
- 20: Schiebetürebene
- 21: Führungselement
- 22: Führungselement
- 23: Aushebevorrichtung
- 24: Mulde (Senke)
- 25: Rahmen
- 26: Stelleinrichtung
- 27: Stelleinrichtung
- 28: Abdeckplatte
- 29: Flügeltür
- 30: Flügeltür
- 31: Gelenk
- 32: Wand

## Patentansprüche

1. Feuerhemmende, rauchdichte Schiebetür, die mindestens ein entlang einer Ebene bewegbares Türblatt (1) aus feuerresistentem Glas, das in einer Einfassung (2) aufgenommen ist, sowie eine Transportvorrichtung (3) aufweist, wobei die Transportvorrichtung (3) aus wenigstens einem wandfest montierten Laufprofil (4) und mindestens einem mit der Einfassung (2) verbundenen Tragelement (5) besteht und das Tragelement (5) wenigstens eine Achse (6) mit einer drehbar darauf gelagerten Transportrolle (7) aufweist, deren Kern (9) aus feuerresistentem Material und deren Lauffläche (8) aus Kunststoff besteht,
**dadurch gekennzeichnet, dass**
die Lauffläche (8) der Transportrolle (7) beidseitig durch je eine Scheibe (10, 11) begrenzt ist, wobei die Scheiben (10, 11) auch nach einem durch einen Brand verursachten Abschmelzen des Kunststoffes der Lauffläche zusammen mit dem Kern (9) der Transportrolle (7) ein Fangsystem bilden, um unter Bildung einer Lauffläche für das Laufprofil (4) weiterhin eine Notlauffunktion der Schiebetür zu gewährleisten.

2. Feuerhemmende, rauchdichte Schiebetür nach Anspruch 1,
**dadurch gekennzeichnet, dass**
der Kern (9) der Transportrolle (7) aus Keramik, Asbest oder Metall besteht.

3. Feuerhemmende, rauchdichte Schiebetür nach Anspruch 1 oder 2,
**dadurch gekennzeichnet, dass**
die Scheiben (10, 11) Metallscheiben sind oder aus anderen Werkstoffen, wie Keramik bestehen.

4. Feuerhemmende, rauchdichte Schiebetür nach einem der vorstehend genannten Ansprüche,
**dadurch gekennzeichnet, dass**
die Schiebetür oberhalb und unterhalb des sichtbaren Teiles des Türblattes (1) eine rauchdichte Gleitdichtung (12) aufweist.

5. Feuerhemmende, rauchdichte Schiebetür nach einem der vorstehend genannten Ansprüche,
**dadurch gekennzeichnet dass**
die Schiebetür bei abgeschmolzener Lauffläche (8) der Transportrolle (7) zwischen 4 und 8 mm, vorzugsweise um 6 mm abgesunken ist.

6. Feuerhemmende, rauchdichte Schiebetür nach einem der vorstehend genannten Ansprüche,
**dadurch gekennzeichnet, dass**
die Transportrolle (7) ein Kugellager aufweist.

## Claims

1. Fire-retardant, smoke-tight sliding door having at least one door leaf (1) made of fire-resistant glass which can be moved along a plane and is received in a frame (2), and also having a conveying device (3), wherein said conveying device (3) consists of at least one running profile (4) mounted in a manner fixed to the wall and at least one carrying element (5) connected to the frame (2), and said carrying element (5) has at least one axle (6) having a conveying roller (7) which is rotatably mounted thereon and of which the core (9) consists of fire-resistant material and the running surface (8) consists of plastic,
**characterised in that**
the running surface (8) of the conveying roller (7) is bounded, on each of its two sides, by a disc (10, 11), which discs (10, 11) form, in conjunction with the core (9) of the conveying roller (7) and even after melting of the plastic of the running surface caused by a fire, a guard system in order to continue to guarantee an emergency running function of the sliding door with the formation of a running surface for the running profile (4).

2. Fire-resistant, smoke-tight sliding door according to claim 1,
**characterised in that**
the core (9) of the conveying roller (7) consists of ceramics, asbestos or metal.

3. Fire-resistant, smoke-tight sliding door according to claim 1 or 2,
**characterised in that**
the discs (10, 11) are metal discs or are made of other materials, such as ceramics.

4. Fire-resistant, smoke-tight sliding door according to one of the previously mentioned claims,
**characterised in that**
the sliding door has a smoke-tight sliding seal (12) above and below the visible part of the door leaf (1).

5. Fire-resistant, smoke-tight sliding door according to one of the previously mentioned claims,
**characterised in that**
the sliding door is lowered between 4 and 8 mm, preferably by 6 mm, when the running surface (8) of the conveying roller (7) has melted.

6. Fire-resistant, smoke-tight sliding door according to one of the previously mentioned claims,
**characterised in that**
the conveying roller (7) has a ball bearing.

## Revendications

1. Porte coulissante ignifugée étanche à la fumée, qui présente au moins un vantail de porte (1) en verre ignifuge, mobile le long d'un plan, qui est logé dans un cadre (2), ainsi qu'un dispositif de transport (3), dans laquelle le dispositif de transport (3) est constitué d'au moins un profilé de roulement (4) monté fixe sur la paroi et d'au moins un élément support (5) raccordé au cadre (2) et l'élément support (5) présente au moins un axe (6) avec un galet de transport (7) qui y est monté à rotation et dont le noyau (9) est constitué d'un matériau ignifuge et la surface de roulement (8) d'un matériau synthétique,
**caractérisée en ce que**
la surface de roulement (8) du galet de transport (7) est délimitée de part et d'autre par un disque respectif (10, 11), lesquels disques (10, 11) forment également après une fusion, provoquée par un incendie, du matériau synthétique de la surface de roulement, conjointement avec le noyau (9) du galet de transport (7), un système de capture pour garantir encore une fonction d'urgence de la porte coulissante en formant une surface de roulement pour le profilé de roulement (4).

2. Porte coulissante ignifugée étanche à la fumée selon la revendication 1,
**caractérisée en ce que**
le noyau (9) du galet de transport (7) est constitué de céramique, d'amiante ou de métal.

3. Porte coulissante ignifugée étanche à la fumée selon la revendication 1 ou 2,
**caractérisée en ce que**
les disques (10, 11) sont des disques métalliques ou sont constitués d'autres matériaux, tels que de la céramique.

4. Porte coulissante ignifugée étanche à la fumée selon l'une quelconque des revendications précédentes,
**caractérisée en ce que**
la porte coulissante présente un joint coulissant (12) étanche à la fumée au-dessus et au-dessous de la partie visible du vantail de porte (1).

5. Porte coulissante ignifugée étanche à la fumée selon l'une quelconque des revendications précédentes,
**caractérisée en ce**
la porte coulissante s'enfonce entre 4 et 8 mm, de préférence de 6 mm, lorsque la surface de roulement (8) du galet de transport (7) fond.

6. Porte coulissante ignifugée étanche à la fumée selon l'une quelconque des revendications précédentes,
**caractérisée en ce que**
le galet de transport (7) présente un roulement à billes.
